# FASCICULE DE BREVET EUROPEEN

(11) **EP 1 037 819 B1**
(45) Date de publication et mention de la délivrance du brevet: **11.07.2001**
(21) Numéro de dépôt: 98958978.3
(22) Date de dépôt: 08.12.1998
(51) Int. Cl.: B65D 73/00, B65D 75/00

(54) **EMBALLAGE POUR LA SUSPENSION D'ARTICLES A UNE BROCHE DE PRESENTOIR**
VERPACKUNG ZUM AUFHÄNGEN VON ARTIKELN AN EINEM WARENAUSSTELLUNGSHAKEN
PACKAGING FOR HANGING ARTICLES ON A DISPLAY UNIT CLIP PIN

(30) Priorité: 12.12.1997 FR 9715786
(43) Date de publication de la demande: 27.09.2000
(73) Titulaire: SLEEVER INTERNATIONAL COMPANY, F-91420 Morangis (FR)
(72) Inventeur: FRESNEL, Eric, F-75007 Paris (FR)
(74) Mandataire: Jaunez, Xavier
(86) Numéro de dépôt international: FR9802655
(87) Numéro de publication internationale: WO9930982

(56) Documents cités:
- EP-A- 0 698 561
- FR-A- 2 652 064
- US-A- 4 307 804

## Description

La présente invention concerne un dispositif de support d'au moins un objet, destiné à être accroché sur une broche de présentoir.

De nombreux magasins ou grandes surfaces utilisent des panneaux de présentoir ou encore des glissières, qui sont équipés de broches d'accrochage (simple broche ou double broche) sur lesquelles on vient enfiler les uns derrière les autres une pluralité de supports d'objets d'une même catégorie.

On utilise ainsi depuis longtemps des coques thermoformées associées à une plaquette en carton (blister) ou aussi des cartonnettes supportant un ou plusieurs objets solidarisés à chaque cartonnette au moyen d'une feuille de film thermorétractable dont les bords recouvrent les bords de la cartonnette, ou encore différents types de sachets en matière plastique équipés en partie haute soit d'une cartonnette d'accrochage, soit d'un compartiment logeant une cartonnette de renfort présentant un perçage pour l'accrochage du sachet.

Plus récemment, on s'est tourné vers l'utilisation de manchons en matière plastique thermorétractable, qui permettent d'enserrer un ou plusieurs objets. On utilise ainsi des dispositifs de support constitués par deux éléments réunis l'un à l'autre, à savoir une plaquette d'accrochage présentant un perçage pour enfiler la plaquette sur une broche de présentoir, laquelle plaquette sert aussi de support d'informations, et un manchon thermorétractable qui assure, une fois rétracté, la solidarisation mécanique entre un ou plusieurs objets et la plaquette d'accrochage. Dans ce cas, la partie inférieure de la plaquette présente un contour en zigzag pour favoriser l'accrochage du manchon lors de la rétraction de celui-ci, afin que ledit manchon soit capable de résister aux efforts rencontrés à la suspension d'un ou plusieurs objets accrochés par la plaquette du dispositif de support.

L'inconvénient de la solution qui vient d'être décrite réside dans la nécessité d'utiliser deux composants, et de devoir organiser la liaison entre ces deux composants en même temps que la liaison avec le ou les objets à supporter. De plus, le risque de mauvais positionnement du manchon thermorétractable par rapport à la plaquette n'est pas écarté, et ce mauvais positionnement peut induire un support défectueux du ou des objets, lesquels peuvent tomber naturellement à la moindre manipulation par un client intéressé qui désire retirer un objet de la broche du présentoir.

L'invention a précisément pour but de résoudre ce problème, en concevant un dispositif de support plus performant ne présentant pas les inconvénients précités.

Ce problème est résolu conformément à l'invention grâce à un dispositif de support d'au moins un objet, destiné à être accroché sur une broche de présentoir, consistant en un manchon en matière plastique thermorétractable ayant une partie supérieure non rétractée, qui est aplatie face contre face et présente un perçage traversant pour l'accrochage du dispositif, et une partie inférieure rétractée sur une portion supérieure du ou des objets concernés de façon à assurer la tenue en suspension dudit ou desdits objets.

Ainsi, contrairement à la solution connue à plaquettes et manchons thermorétractables, le dispositif de support selon l'invention est unitaire, et ne nécessite donc aucune opération de liaison entre composants.

Selon un premier mode de réalisation, le perçage traversant concerne les deux parois de la partie supérieure du manchon.

En variante, en particulier dans le cas où le ou les objets concernés sont très pesants, il est avantageux de prévoir que la partie supérieure du manchon présente un pliage définissant un rabat d'extrémité présentant également un perçage traversant venant, après pliage dudit rabat d'extrémité, en regard du perçage traversant précité, de façon à doubler les parois de la zone d'accrochage.

De préférence, le pliage précité sera défini par une ligne circonférentielle de microperforations ou par un rainurage. On pourra également prévoir que le rabat d'extrémité soit équipé d'un organe adhésif assurant la superposition dudit rabat. Cet organe adhésif consistera par exemple en un prolongement adhésif du rabat d'extrémité, ou en une pastille adhésive agencée sur la face interne dudit rabat d'extrémité

Conformément à une autre caractéristique avantageuse, les deux parois du manchon adhèrent l'une à l'autre sur une ligne transversale intermédiaire délimitant les parties supérieure et inférieure dudit manchon. Cette ligne transversale intermédiaire pourra être une ligne de soudure des deux parois du manchon, ou en variante une ligne de collage des deux parois du manchon réalisée au moyen d'un adhésif thermoréactivable.

Avantageusement encore, la partie supérieure aplatie du manchon présente des informations et/ou un décor imprimés.

Si cela est nécessaire, on pourra prévoir que la partie supérieure aplatie du manchon présente une extrémité haute conformée. On dispose en effet d'une grande liberté pour la conformation de la partie supérieure d'accrochage, qui peut ainsi être personnalisée ad libitum en fonction de l'application concernée.

Avantageusement encore, le manchon porte une antenne de détection sous forme d'un fil métallique agencé selon une génératrice dudit manchon, de préférence sur toute la hauteur de celui-ci. On réalise ainsi un emballage de sécurité conférant une protection discrète et efficace contre la démarque inconnue.

L'invention concerne également un procédé d'enveloppement d'au moins un objet destiné à être accroché sur une broche de présentoir, au moyen d'un manchon thermorétractable présentant l'une au moins des caractéristiques précitées, ledit procédé étant remarquable en ce qu'il comporte les étapes successives suivantes :
a) - on enfile le manchon thermorétractable sur une portion terminale du ou des objets, sur une partie seulement de la longueur dudit manchon ;
b) - on organise la rétraction du manchon pour la seule partie enveloppant le ou les objets, la partie restante restant quant à elle non rétractée et étant aplatie face contre face.

De préférence, l'étape a) consiste à enfiler le manchon thermorétractable jusqu'à la venue en butée du ou des objets contre une ligne transversale intermédiaire où les deux parois du manchon adhèrent l'une à l'autre.

D'autres caractéristiques et avantages de l'invention apparaîtront plus clairement à la lumière de la description qui va suivre et des dessins annexés, concernant un mode de réalisation particulier, en référence aux figures parmi lesquelles :
- la figure 1 est une vue en élévation illustrant un dispositif de support associé à un objet destiné à être accroché sur une broche de présentoir, la partie inférieure du manchon étant rétractée sur l'objet conformément à une caractéristique de l'invention ;
- la figure 2 est une vue de côté du dispositif de support précité, montrant un accrochage sur une broche de présentoir ;
- les figures 3, 4 et 5 sont des coupes selon III-III, IV-IV, V-V de la figure 1, permettant de mieux distinguer l'agencement des parois du manchon constitutif du présent dispositif de support ;
- la figure 6 est une vue en perspective illustrant un manchon thermorétractable dont la partie inférieure n'est pas encore rétractée, mais qui présente déjà une ligne transversale intermédiaire d'adhésion ;
- la figure 7 est une vue partielle illustrant la partie supérieure du manchon agencée conformément à une variante avec un perçage pour broche double et une extrémité haute conformée ;
- la figure 8 est une vue en perspective illustrant un dispositif de support dont la partie supérieure présente un rabat d'extrémité replié ;
- la figure 9 est une vue latérale illustrant l'accrochage du dispositif réalisé selon la figure 8, montrant le doublage des parois ainsi obtenu ;
- la figure 10 est une vue illustrant en perspective une variante du dispositif selon les figures 8 et 9, avec un prolongement adhésif du rabat d'extrémité replié ;
- la figure 11 illustre schématiquement les étapes successives du procédé d'enveloppement d'au moins un objet destiné à être accroché sur une broche de présentoir, conforme à l'invention.

Les figures 1 et 2 permettent de distinguer un dispositif de support 10 d'un objet 1, qui est ici un couteau, destiné à être accroché sur une broche de présentoir (ici une broche simple tel que cela est visible sur la figure 2).

Conformément à une caractéristique essentielle de l'invention, le dispositif de support consiste en un manchon 10 en matière thermoplastique thermorétractable ayant une partie supérieure notée 10.1 non rétractée, qui est aplatie face contre face et présente un perçage traversant 11 pour l'accrochage du dispositif sur une broche 5, et une partie inférieure 10.2 rétractée sur une portion supérieure notée 2 de l'objet 1 de façon à assurer la tenue en suspension dudit objet. Comme cela est bien visible sur la figure 2, la partie supérieure 10.1 constituée par l'application face contre face des deux parois du manchon, à l'état non rétracté, forme tout naturellement une plaquette d'accrochage, sans qu'il y ait lieu de prévoir un composant supplémentaire.

En l'espèce, le perçage traversant 11 concerne les deux parois de la partie supérieure 10.1 du manchon 10, comme cela est bien visible sur la coupe de la figure 3. On verra toutefois plus loin qu'il est possible de prévoir un doublage de paroi afin de renforcer la résistance de cette partie supérieure d'accrochage, pour être en mesure de supporter des objets plus lourds.

Grâce au caractère aplati de cette partie supérieure 10.1, il est possible de prévoir l'impression d'informations et/ou d'un décor, et l'on dispose pour cela d'une grande liberté pour une impression recto et/ou verso, concernant par exemple un code à barres, une mention légale, ou une charte graphique du produit. A titre purement illustratif, on a illustré en l'espèce cette possibilité d'impression d'informations et/ou de décor par la représentation des lettres X, Y, Z.

Il est par ailleurs intéressant de prévoir que les deux parois du manchon 10 adhèrent l'une à l'autre sur une ligne transversale intermédiaire, en l'espèce la ligne 12 représentée sur les figures 1 et 2, qui délimite les parties supérieure 10.1 et inférieure 10.2 du manchon 10. Cette ligne transversale intermédiaire 12 pourra être une ligne de soudure des deux parois du manchon 10, ou encore une ligne de collage des deux parois du manchon réalisé au moyen d'un adhésif thermoréactivable.

Une telle ligne transversale intermédiaire d'adhésion est doublement intéressante : tout d'abord elle évite toute interférence entre les deux parties du manchon lors de la rétraction de la seule partie inférieure de celui-ci, préservant ainsi le caractère aplati et non déformé de la partie supérieure du manchon. De plus, cette ligne transversale intermédiaire constitue une butée mécanique facilitant considérablement la mise en place du dispositif sur un objet avant la rétraction de la partie inférieure du manchon. Ce dernier avantage apparaîtra encore plus clairement lorsque l'on décrira le procédé d'enveloppement d'objets selon l'invention en référence à la figure 11.

L'homme de l'art comprendra qu'il est possible de concevoir d'autres variantes équivalentes visant à générer ce moyen de butée intermédiaire délimitant la portion supérieure non rétractée et la portion inférieure rétractée sur le ou les objets à supporter. En particulier, on pourra prévoir une ligne de soudure réalisée par soudage ultrasonique ou au moyen de mâchoires chauffantes, ou encore prévoir un système de découpe spécifique conformé pour procurer un effet de verrouillage ou de butée (variante non représentée ici).

Il est par ailleurs intéressant de prévoir que le manchon 10 porte une antenne de détection visant à conférer une protection supplémentaire contre la démarque inconnue. En l'espèce, on a illustré ici une antenne de détection réalisée sous la forme d'un fil métallique 13 agencé selon une génératrice du manchon 10, de préférence, comme cela est visible sur la figure 1, concernant toute la hauteur du manchon. Une telle antenne fonctionne par résonance en association avec un système électronique de surveillance fonctionnant sur un principe de détection magnétique. Un tel moyen de détection, qui est intégré au manchon d'emballage, confère une protection contre le vol, et facilite aussi la gestion des produits emballés grâce à la traçabilité possible des produits emballés. On pourra à ce titre se reporter à l'enseignement du document EP-A-0 698 561 de la demanderesse.

La figure 6 montre le manchon 10 dans son état non rétracté, tel qu'il se présente avant d'être enfilé sur une portion supérieure du ou des objets concernés. On distingue le double perçage traversant 11, ainsi que l'antenne de détection 13, qui en l'espèce est agencée au niveau du rabat 14 de recouvrement, c'est-à-dire au niveau d'une ligne de soudure solidarisant les deux bords du film utilisé pour constituer un manchon cylindrique. Le manchon 10 comporte également la ligne transversale intermédiaire 12 déjà mentionnée, qui délimite la partie supérieure 10.1 et la partie inférieure 10.2 du manchon.

La figure 7 illustre en variante d'autres possibilités concernant la partie supérieure 10.1 du manchon 10.

On notera ainsi la présence d'un perçage traversant 11 dont la forme n'est plus la forme circulaire précédemment illustrée, mais une forme allongée autorisant à la fois un accrochage sur une broche simple et une broche double (on qualifie parfois d'européenne cette forme de perçage polyvalente). Sur la figure 7, on distingue également une extrémité haute conformée pour la partie supérieure aplatie 10.1 du manchon 10. Cette conformation est en l'espèce illustrée avec une forme ogivale, mais il va de soi que l'on aura toute liberté pour choisir une forme personnalisée quelconque.

Dans le cas où le groupe d'objets présente un poids important, la résistance mécanique de la double épaisseur du manchon au niveau du perçage traversant peut s'avérer insuffisante, de sorte que l'on peut rencontrer un risque d'arrachement. Dans une telle situation, il apparaît opportun de renforcer la résistance mécanique au niveau de la zone d'accrochage. Les variantes illustrées aux figures 8 à 10 visent précisément à résoudre ce problème.

Comme illustré sur les figures 8 et 9, il est possible de prévoir que la paroi supérieure 10.1 du manchon 10 présente un pliage 16 définissant un rabat d'extrémité 15 présentant également un perçage traversant noté 17 venant, après pliage dudit rabat d'extrémité, en regard du perçage traversant précité 11, de façon à doubler les parois dans la zone d'accrochage. La vue de la figure 9 permet de bien comprendre que le support est assuré par une quadruple épaisseur de paroi. Pour faciliter le pliage du rabat d'extrémité 15, on pourra prévoir, comme cela est visible sur la figure 8, un pliage défini par une ligne circonférentielle de microperforations, ou en variante un pliage défini par un rainurage des parois du manchon. Sur la figure 8, le segment de ligne de microperforations est représenté rectiligne, mais on comprendra que ceci est dû au pliage du manchon aplati sur lui-même. On notera également sur la figure 8 que le manchon 10 dont la partie inférieure 10.2 est thermorétractée, supporte ici un groupe d'objets qui est ici un ensemble de plusieurs fourchettes superposées. La hauteur de manchon rétractée permet sans difficulté de supporter un tel groupe d'objets. Toutefois, le poids de ces objets implique par sécurité de prévoir un doublage de parois.

On pourra également prévoir que le rabat d'extrémité 15 est équipé d'un organe adhésif visant à assurer la superposition dudit rabat. Sur la figure 10, on a illustré un mode d'exécution possible d'un tel organe adhésif sous la forme d'un prolongement adhésif 18 du rabat d'extrémité 15. Dans ce cas, on prévoira de préférence une pellicule pelable 19 recouvrant la face adhésive, laquelle pellicule est enlevée au moment où l'on souhaite appliquer le rabat 15 après repliage selon la ligne 16. En variante, on pourra prévoir une pastille adhésive agencée sur la face interne du rabat d'extrémité 15, de préférence au centre de ladite face (variante non représentée ici). Dans certains cas, cette possibilité d'extrémité adhésive permet de déplier le rabat 15 et d'accéder ainsi à l'intérieur du manchon, par exemple pour accéder à l'objet si aucune ligne de soudure intermédiaire n'est prévue.

On va maintenant décrire le procédé d'enveloppement selon l'invention en se référant aux représentations schématiques de la figure 11. Il s'agit en effet d'un procédé d'enveloppement d'au moins un objet destiné à être accroché sur une broche de présentoir, au moyen d'un manchon thermorétractable du type de celui qui vient d'être décrit.

Dans une première étape, on enfile un manchon thermorétractable 10 sur une portion terminale 2 du ou des objets 1, mais sur une partie seulement de la longueur dudit manchon. En l'espèce, on a prévu un manchon thermorétractable 10 présentant une ligne intermédiaire de soudure 12. Cette première étape est alors dédoublée avec, dans une étape notée a₁) une amenée de l'objet dans le compartiment inférieur du manchon, et, dans une deuxième étape notée a₂) la venue en butée de l'objet 1 contre la ligne transversale intermédiaire 12 où les deux parois du manchon adhèrent l'une à l'autre.

Ensuite, conformément à une étape notée b), on organise la rétraction du manchon 10 pour la seule partie 10.2 enveloppant l'objet 1, la partie restante 10.1 restant quant à elle non rétractée et étant aplatie face contre face. On a représenté ici cette étape de façon schématique, au niveau d'un tunnel de rétraction schématisé par un rectangle en trait mixte 100. L'ensemble constitué par le manchon non encore rétracté et l'objet ou les objets associés défile sur un tapis de convoyage non représenté ici, et vient passer au niveau d'un écran 101 présentant une fente longitudinale 102 dont la largeur correspond sensiblement à la double paroi du manchon. D'un côté de l'écran 101 (à droite sur la figure 11) il est prévu des ensembles chauffants 103, par exemple à infrarouge, générant un flux thermique suffisant pour provoquer la rétraction de la paroi du manchon thermorétractable. La rétraction intervient alors pour la seule partie du manchon qui se trouve dans la zone exposée à l'action des éléments chauffants. De l'autre côté de l'écran 101 (à gauche sur la figure 11) la partie concernée du manchon n'est pas exposée au flux thermique, et par conséquent ne subit aucune rétraction. Cette partie non rétractée constitue alors la partie supérieure du manchon destinée à l'accrochage.

On est ainsi parvenu à réaliser un dispositif de support d'au moins un objet qui est très performant dans la mesure où il est économique à réaliser du fait de son caractère unitaire, et où il est simple à poser sur un ou plusieurs objets. Les contraintes d'imprimabilité peuvent de plus être aisément satisfaites car on a une grande liberté pour l'impression recto et/ou verso de la paroi du manchon thermorétractable, cette impression concernant en général la partie supérieure aplatie du manchon. On obtient en outre une résistance à l'arrachement satisfaisante, même si le ou les objets concernés sont pesants, grâce à un film d'épaisseur suffisante (on pourra par exemple prévoir un film de polyéthylène téréphtalate d'une épaisseur d'environ 0,1 mm). De plus, en choisissant un manchon en matière plastique transparente, on n'altère en rien l'aspect de l'objet supporté, ce qui constitue également un élément favorable pour l'emballage. Enfin, grâce à l'antenne de détection qui est avantageusement prévue, on obtient un avantage supplémentaire de protection contre la démarque inconnue, et on facilite aussi la gestion des objets grâce à la traçabilité conférée.

L'invention n'est pas limitée aux modes de réalisation qui viennent d'être décrits, mais englobe au contraire toute variante reprenant, avec des moyens équivalents, les caractéristiques essentielles énoncées plus haut.

## Revendications

1. Dispositif de support d'au moins un objet, destiné à être accroché sur une broche de présentoir, caractérisé en ce qu'il consiste en un manchon (10) en matière plastique thermorétractable ayant une partie supérieure (10.1) non rétractée, qui est aplatie face contre face et présente un perçage traversant (11) pour l'accrochage du dispositif, et une partie inférieure (10.2) rétractée sur une portion supérieure du ou des objets concernés de façon à assurer la tenue en suspension dudit ou desdits objets.

2. Dispositif selon la revendication 1, caractérisé en ce que le perçage traversant (il) concerne les deux parois de la partie supérieure (10.1) du manchon (10).

3. Dispositif selon la revendication 1, caractérisé en ce que la partie supérieure (10.1) du manchon (10) présente un pliage (16) définissant un rabat d'extrémité (15) présentant également un perçage traversant (17) venant, après pliage dudit rabat d'extrémité, en regard du perçage traversant précité (11), de façon à doubler les parois de la zone d'accrochage.

4. Dispositif selon la revendication 3, caractérisé en ce que le pliage (16) est défini par une ligne circonférentielle de microperforations ou par un rainurage.

5. Dispositif selon la revendication 3, caractérisé en ce que le rabat d'extrémité (15) est équipé d'un organe adhésif (18) assurant la superposition dudit rabat.

6. Dispositif selon l'une des revendications 1 à 5, caractérisé en ce que les deux parois du manchon (10) adhèrent l'une à l'autre sur une ligne transversale intermédiaire (12) délimitant les parties supérieure (10.1) et inférieure (10.2) dudit manchon.

7. Dispositif selon la revendication 6, caractérisé en ce que la ligne transversale intermédiaire (12) est une ligne de soudure des deux parois du manchon (10).

8. Dispositif selon la revendication 6, caractérisé en ce que la ligne transversale intermédiaire (12) est une ligne de collage des deux parois du manchon (10) réalisée au moyen d'un adhésif thermoréactivable.

9. Dispositif selon l'une des revendications 1 à 8, caractérisé en ce que la partie supérieure aplatie (10.1) du manchon (10) présente des informations et/ou un décor imprimés.

10. Dispositif selon l'une des revendications 1 à 9, caractérisé en ce que la partie supérieure aplatie (10.1) du manchon (10) présente une extrémité haute conformée.

11. Dispositif selon l'une des revendications 1 à 10, caractérisé en ce que le manchon (10) porte une antenne de détection (13) sous forme d'un fil métallique agencé selon une génératrice dudit manchon, de préférence sur toute la hauteur de celui-ci.

12. Procédé d'enveloppement d'au moins un objet destiné à être accroché sur une broche de présentoir, au moyen d'un manchon thermorétractable selon l'une au moins des revendications 1 à 11, caractérisé en ce qu'il comporte les étapes suivantes :
a) - on enfile le manchon thermorétractable (10) sur une portion terminale (2) du ou des objets (1), sur une partie seulement de la longueur dudit manchon ;
b) - on organise la rétraction du manchon (10) pour la seule partie (10.2) enveloppant le ou les objets (1), la partie restante (10.1) restant quant à elle non rétractée et étant aplatie face contre face.

13. Procédé selon la revendication 12, caractérisé en ce que l'étape a) consiste à enfiler le manchon thermorétractable (10) jusqu'à la venue en butée du ou des objets (1) contre une ligne transversale intermédiaire (12) où les deux parois du manchon adhèrent l'une à l'autre.

## Patentansprüche

1. Vorrichtung zum Halten mindestens eines Gegenstandes, die dazu bestimmt ist, an einem Warenausstellungshaken aufgehängt zu werden, dadurch **gekennzeichnet,** daß sie aus einer Hülle (10) aus wärmeschrumpfbarem Kunststoff besteht, mit einem oberen nicht geschrumpften Abschnitt (10.1), der Seite auf Seite flachgedrückt ist und eine durchgehende Lochung (11) zum Aufhängen der Vorrichtung hat, sowie einem unteren Abschnitt (10.2), der derart auf einen oberen Teil des bzw. der betroffenen Gegenstände geschrumpft ist, daß das Halten des bzw. der genannten Gegenstände in hängendem Zustand sichergestellt wird.

2. Vorrichtung nach Anspruch. 1, dadurch **gekennzeichnet,** daß die durchgehende Lochung (11) die beiden Wände des oberen Abschnittes (10.1) der Hülle (10) betrifft.

3. Vorrichtung nach Anspruch 1, dadurch **gekennzeichnet,** daß der obere Abschnitt (10.1) der Hülle (10) eine Falzung (16) aufweist, die eine Endklappe (15) ausbildet, welche ebenfalls eine durchgehende Lochung (17) hat, die sich nach dem Umfalten der genannten Endklappe gegenüber der vorstehend genannten durchgehenden Lochung (11) befindet, derart, daß die Wände des Aufhängebereiches verdoppelt werden.

4. Vorrichtung nach Anspruch 3, dadurch **gekennzeichnet,** daß die Falzung (16) von einer Umfangslinie aus Mikroperforationen oder einer Rille gebildet wird.

5. Vorrichtung nach Anspruch 3, dadurch **gekennzeichnet,** daß die Endklappe (15) mit einem Klebeelement (18) versehen ist, das die Überlagerung der genannten Klappe gewährleistet.

6. Vorrichtung nach einem der Ansprüche 1 bis 5, dadurch **gekennzeichnet,** daß die beiden Wände der Hülle (10) entlang einer transversalen Zwischenlinie (12) aneinander haften, die den oberen Abschnitt (10.1) von dem unteren Abschnitt (10.2) der Hülle abgrenzt.

7. Vorrichtung nach Anspruch 6, dadurch **gekennzeichnet,** daß die transversale Zwischenlinie (12) eine Schweißnaht der beiden Wände der Hülle (10) ist.

8. Vorrichtung nach Anspruch 6, dadurch **gekennzeichnet,** daß die transversale Zwischenlinie (12) eine Klebelinie der beiden Wände der Hülle (10) ist, die mittels eines wärmeaktivierbaren Klebstoffes erzeugt wurde.

9. Vorrichtung nach einem der Ansprüche 1 bis 8, dadurch **gekennzeichnet,** daß der flache obere Abschnitt (10.1) der Hülle (10) aufgedruckte Informationen und/oder eine aufgedruckte Verzierung aufweist.

10. Vorrichtung nach einem der Ansprüche 1 bis 9, dadurch **gekennzeichnet,** daß der flache obere Abschnitt (10.1) der Hülle (10) ein geformtes oberes Ende hat.

11. Vorrichtung nach einem der Ansprüche 1 bis 10, dadurch **gekennzeichnet,** daß die Hülle (10) eine Ortungsantenne (13) in Form eines Metalldrahtes trägt, der entlang einer Mantellinie der Hülle angeordnet ist, vorzugsweise über deren gesamte Höhe.

12. Verfahren zur Umhüllung mindestens eines Gegenstandes, der dazu bestimmt ist, mit Hilfe einer wärmeschrumpfbaren Hülle gemäß mindestens einem der Ansprüche 1 bis 11 an einem Warenausstellungshaken aufgehängt zu werden, dadurch **gekennzeichnet,** daß es die folgenden Schritte umfaßt:
a) - man zieht die wärmeschrumpfbare Hülle (10) mit nur einem Teil ihrer Länge auf einen Endabschnitt (2) des bzw. der Gegenstände (1) auf;
b) - man bewirkt das Schrumpfen nur des Teiles (10.2) der Hülle (10), der den bzw. die Gegenstände (1) umgibt, wobei der restliche Teil (10.1) selbst nicht geschrumpft und Seite auf Seite flachgedrückt wird.

13. Verfahren nach Anspruch 12, dadurch **gekennzeichnet,** daß der Schritt a) aus dem Aufziehen der wärmeschrumpfbaren Hülle (10) bis zum Anstoßen des bzw. der Gegenstände (1) an einer transversalen Zwischenlinie (12) besteht, an der die beiden Wände der Hülle aneinander haften.

## Claims

1. A device for supporting at least one object that is to be suspended from a peg of a display unit, the device being characterized in that it consists in a sleeve (10) of heat-shrink plastics material having a non-shrunk top portion (10.1) which is flattened face against face and has a through hole (11) for suspending the device, and a bottom portion (10.2) which is shrunk on a top portion of the object(s) concerned so as to enable said object(s) to be suspended.

2. A device according to claim 1, characterized in that the through holes (11) passes through both walls of the top portion (10.1) of the sleeve (10).

3. A device according to claim 1, characterized in that the top portion (10.1) of the sleeve (10) has a fold (16) defining an end flap (15) that likewise has a through hole (17) which, once said end flap has been folded down, comes into register with the above-mentioned through hole (11) so as to double the number of walls in the suspension zone.

4. A device according to claim 3, characterized in that the fold (16) is defined by a circumferential line of microperforations or by scoring.

5. A device according to claim 3, characterized in that the end flap (15) is fitted with an adhesive member (18) ensuring that said flap is superposed.

6. A device according to any one of claims 1 to 5, characterized in that both walls of the sleeve (10) adhere to each other via an intermediate transverse line (12) marking the boundary between the top portion (10.1) and the bottom portion (10.2) of said sleeve.

7. A device according to claim 6, characterized in that the intermediate transverse line (12) is a line of heat sealing between the two walls of the sleeve (10).

8. A device according to claim 6, characterized in that the intermediate transverse line (12) is a line of adhesive between the two walls of the sleeve (10) implemented by means of a temperature-reactivatable adhesive.

9. A device according to any one of claims 1 to 8, characterized in that the flap top portion (10.1) of the sleeve (10) presents printed information and/or decoration.

10. A device according to any one of claims 1 to 9, characterized in that the flat top portion (10.1) of the sleeve (10) presents a shaped top end.

11. A device according to any one of claims 1 to 10, characterized in that the sleeve (10) carries a detection antenna (13) in the form of a metal wire extending along a generator line of said sleeve, preferably along the full height thereof.

12. A method of wrapping at least one object for suspending from a peg of a display unit, the method making use of a heat-shrink sleeve according to any one of claims 1 to 11 and being characterized in that it comprises the following steps:
a) the heat-shrink sleeve (10) is engaged on an end portion (2) of the object(s) (1), over a portion only of the length of said sleeve; and
b) only that portion (10.2) of the sleeve (10) which covers the object(s) (1) is caused to shrink, the remaining portion (10.1) being left unshrunk and being flattened face against face.

13. A method according to claim 12, characterized in that step a) consists in engaging the heat-shrink sleeve (10) until the object(s) (1) come(s) into abutment against an intermediate transverse line (12) where the two walls of the sleeve adhere to each other.
